# EUROPÄISCHE PATENTSCHRIFT

(11) **EP 1 351 858 B1**
(45) Veröffentlichungstag und Bekanntmachung des Hinweises auf die Patenterteilung: **25.08.2004**
(21) Anmeldenummer: 01274170.8
(22) Anmeldetag: 07.11.2001
(51) Int. Cl.: B65B 55/10, B65B 55/02

(54) **VERFAHREN ZUM VORSTERILISIEREN EINER SCHLAUCHBEUTEL-VERPACKUNGSMASCHINE**
METHOD FOR PRESTERILIZING A TUBULAR POUCH PACKING MACHINE
PROCEDE DE STERILISATION PRELIMINAIRE D'UNE ENSACHEUSE

(43) Veröffentlichungstag der Anmeldung: 15.10.2003
(73) Patentinhaber: Hassia Verpackungsmaschinen GmbH, D-63691 Ranstadt (DE)
(72) Erfinder: KURTH, Gunter, 63691 Ranstadt (DE)
(74) Vertreter: Wolf, Günter, Dipl.-Ing.
(86) Internationale Anmeldenummer: PCT/DE2001/004202
(87) Internationale Veröffentlichungsnummer: WO 2003/039966

(56) Entgegenhaltungen:
- DE-A- 19 910 485
- GB-A- 832 595
- US-A- 3 854 874
- US-A- 4 045 939

## Beschreibung

### 1. Feld der Erfindung

Die Erfindung betrifft ein Verfahren zur Herstellung und Füllung von sogenannten Schlauchbeuteln unter aseptischen Bedingungen und bezieht sich insbesondere auf die Vorsterilisation einer solchen Schlauchbeutelverpackungsmaschine, nach welcher Vorsterilisation die Maschine dann ebenfalls unter Aufrechterhaltung der Aseptik im Normalbetrieb weiterbetrieben wird.

### 2. Beschreibung des Standes der Technik

Nach der hier interessierenden Vorsterilisation wird im Dauerbetrieb einer solchen Maschine aus einer im Takt von einer Vorratsrolle geförderten, eine Sterilisationsstation passierende Packstoffbahn mindestens ein längsgesiegelter Schlauchstrang gebildet. Ein solcher Schlauchstrang wird dann unterhalb einer Form- und Füllstation querversiegelt und aus einem Füllgut-Doseur wird durch ein zur Maschine gehörendes Form- und Füllrohr das Füllgut in das unten geschlossene Ende des Schlauches eingefüllt, um eine Packungslänge abgezogen und erneut querversiegelt, um eine geschlossene und gefüllte Beutelpackung zu bilden, die dann vom Folgestrang abgeschnitten wird usw. Die Förderung der von einer Vorratsrolle abgezogenen Packstoffbahn erfolgt dabei innerhalb eines unter Überdruck von Sterilluft stehenden, ebenfalls vorsterilisierten Sterilraumes.

Diese Art der Schlauchbeutelherstellung und Füllung unter Sterilbedingungen ist bspw. nach der deutschen Patentanmeldung DE 199 10 485 A1 bekannt und verlangt vor Beginn des getakteten Dauerbetriebes eine Vorsterilisation sowohl des Sterilraumes, des Füllgutdoseurs und der im Endbereich des Sterilraumes befindlichen Form- und Füllstation, die aus einem oder mehreren Form-und Füllrohren besteht. In diese Vorsterilisation ist, soweit bekannt, der durch Längssiegelung zu einem Schlauch geformte und per außerhalb des Sterilraumes angeordneter Quersiegelbacken querveriegelte und damit abziehbare Packstoffschlauch mit einbezogen. Um bei der Vorsterilisation auch die packstoffseitige Fläche des Formrohres einerseits mit zu erfassen, andererseits aber auch für eine Abfuhr des Sterilisationsmittels zu sorgen, ist man gezwungen, für die Form- und Füllstation nicht nur ein Formrohr vorzusehen, sondern konzentrisch im Formrohr ein Füllrohr anzuordnen, um durch den dadurch gegebenen Ringspalt das Sterilisationsmittel in geeigneter Weise abführen zu können. Bezügl. solcher Doppelrohre wird verwiesen bspw. auf die europäische Patentanmeldung EP-A-0 232 943, die deutsche Patentanmeldung DE-A-195 10 555 A1 und auch das US-Patent US-A-4,537,007. Die Gegenstände der beiden erstgenannten Druckschriften sind zusätzlich mit besonderen Mitteln, wie verstellbaren Doppelventilen, speziell abnehmbaren Verschlußkappen, ausgestattet, um die Rohre innen und außen mit Sterilisationsmitteln beaufschlagen zu können, wobei man sich bzgl. des Packstoffes darauf beschränkt, nur die füllgutseitige Fläche des Packstoffes zu sterilisieren. Bei der Schlauchbeutelverpackungsmaschine nach dem US-Patent US-A-4,537,007 passiert der zunächst durch ein Sterilisationsbad laufende Packstoff zwei voneinander separat gehaltene Sterilkammern, um in der ersten Kammer mit Dampf getrocknet und in der zweiten Kammer nach unter- oder außerhalb erfolgter Quersiegelung gefüllt zu werden. Mit derartigen Doppelrohren, d.h., konzentrisch im Formrohr angeordnetem Füllrohr arbeitet auch die Verpackungsmaschine nach der vorerwähnten DE-A-199 10 458 A1, bei deren einen Ausführungsform sogar noch hinzukommt, daß das Doppelrohr zwecks Vorsterilisation aus dem bereits gebildeten Schlauch herausgezogen werden muß.
Von dieser DE-A-199 10 485 A1 ist hier ausgegangen, da sich deren Prinzip, nämlich Abzug der Packstoffbahn von einer Vorratsrolle, Passage einer Packstoffbahn-Sterilisationsstation mit angeschlossener einziger Sterilkammer, in deren Endbereich die Form-und Füllstation einbezogen ist, insoweit durchaus bewährt hat.

### Gegenstände und Zusammenfassung der Erfindung

Unter Bezug auf diesen Stand der Technik liegt der Erfindung die Aufgabe zugrunde bzw. ist es ein Gegenstand der Erfindung, das notwendige Vorsterilisationsverfahren für solche Verpackungs- bzw. Schlauchbeutelmaschinen zu vereinfachen und damit auch die Schlauchbeutelmaschine selbst, und zwar insbesondere dahingehend, daß man pro Beutelstrang mit nur einem Rohr auskommt, d.h., einem Rohr, das gleichzeitig ventilfrei und stationär als Formrohr und als Füllrohr dient.
Diese Aufgabe ist nach der Erfindung für die Vorsterilisation einer Schlauchbeutel-Verpackungsmaschine der genannten Art mit einem Verfahren dadurch gelöst, daß die Vorsterilisation mit folgenden Schritten durchgeführt wird:
1.1 Sterilisation des Füllgut-Doseurs mittels Sattdampf;
1.2 nach Beendigung der Dampfzufuhr Zufuhr von Sterilluft zum Doseur und in den Sterilraum und Aufrechterhaltung der Sterilluftzufuhr während der folgenden Schritte;
1.3 Einziehen der Packstoffbahn von der Vorratsrolle durch den bei geöffneten Zugriffsöffnungen offen gehaltenen Sterilraum unter Schlauchausbildung bis unter die Formstation;
1.4 Schließen lediglich der Zugriffsöffnungen des Sterilraumes und Zufuhr von Sterilmittel- Dampfgemisch in den Sterilraum bei unten offengehaltenem oder geöffnetem Packstoffschlauch;
1.5 nach Beendigung der Sterilmittel-Dampfgemisch-Sterilisation werden mit dem aufrechterhaltenen Sterilluftstrom der Sterilraum und alle darin befindlichen Elemente getrocknet;
1.6 nach Abschluß der Trocknung wird die Sterilluftzufuhr zum Doseur abgeschaltet aber zum Sterilraum aufrechterhalten und
1.7 in Folge wird das durch Quersiegelung gebildete und um Beutellänge jeweils abgezogene Schlauchende vom Doseur aus gefüllt.

Ganz wesentlich und entscheidend ist hierbei erfindungsgemäß die gezielte Offenhaltung bzw. Öffnung des Packstoffbahnschlauches hinter dem Austritt aus dem Sterilraum und die Permanentzufuhr von Sterilluft, wobei bzgl. der Alternativangabe "Offenhaltung bzw. Öffnung" bemerkt sei, daß dies zum einen die Bestückung der Maschine mit einer neuen Vorratsrolle berücksichtigt und zum anderen den Fall einer Störung des Dauerbetriebes der Maschine, wobei im letzteren Fall gegf. der Schlauch mit einer Quersiegelung unter dem Austritt aus der Sterilkammer hängt.

Bei der Neubestückung mit einer Packstoffbahn, deren Einfädelung in die Maschine und deren Anformung an das Formrohr wird der am Formrohr durch Längssiegelung gebildete Schlauch mit den Quersiegelbacken zwar abgezogen, die aber noch nicht beheizt bzw. noch keine Siegeltemperatur haben, was zur Folge hat, das keine Quersiegellung zustande kommt, der Schlauch also nach Rückstellung der Quersiegelbacken offen bleibt und dieser auch nicht straff anliegend am Formrohr gehalten wird, was Voraussetzung dafür ist, daß das zugeführte Sterilmittel-Dampfgemisch (bspw. Dampf als Träger für Wasserstoff-Peroxid) in den Spalt zwischen Packstoff und Formrohr eintreten, diesen durchströmen und einfach nach unten ausströmen kann, eben weil der Schlauch unten offen ist. Für eine solche Spaltbildung zwischen Schlauch und Formrohr kann aber auch, und zwar gegf. zusätzlich auf andere, noch näher zu erläuternde Weise gesorgt werden.
Der gleiche Effekt ergibt sich aber auch im zweiten Fall einer Betriebsstörung, die in der Regel eine erneute Vorsterilisation verlangt und die in der Mehrzahl der Störungsfälle auch durch Neueinfädelung der Packstoffbahn behoben wird. Falls dem nicht so ist, wird hierbei also gezielt das bereits querversiegelt Ende des Schlauches (gegf. bei Unterbrechung der Füllgutzufuhr nach Erzeugung einiger Leerbeutel) abgeschnitten, wodurch sich wiederum ein offenes Ende des Schlauches ergibt. Abgesehen von einer diesbezüglich noch zu erläuternden anderen Handhabung, können für dieses Abschneiden die Quersiegel- und Abzugsbacken der Maschine austrittsöffnungsseitig mit einer Schneideinrichtung versehen sein, die aber, und darauf sei hingewiesen, nichts mit den Schneidelementen zu tun hat, die in der Regel mittig über die ganze Beutelbreite in den Quersiegelbacken vorhanden sind, um im Takt einen fertig gefüllten Beutel vom Folgestrang abtrennen zu können.
Da ein solcher Schlauchöffnungsschnitt im Bedarfsfall auch mit Schere von Hand geführt werden kann, ist eine solche zusätzliche Schneideinrichtung zwar vorteilhaft aber noch nicht einmal zwingend erforderlich, d.h., an einer herkömmlichen Verpackungsmaschine der eingangs genannten Art für Schlauchbeutel sind abgesehen von entsprechenden Steuerungsmöglichkeiten im Grunde keinerlei Änderungen für die Durchführung des Verfahrens erforderlich, wobei aber vorteilhaft hinzukommt, daß für das Ausformen des Schlauches und die Füllgutzufuhr nur ein Rohr genügt, wie dies bei nicht aseptisch arbeitenden Schlauchbeutelmaschinen per se der Fall ist.
An dieser Stelle sei darauf hingewiesen, da hier bislang von nur einem Rohr die Rede ist, daß das erfindungsgemäße Verfahren selbstverständlich auch mit Schlauchbeutelmaschinen durchführbar ist, die in Reihe nebeneinander mehrere Formrohre haben und mit denen in entsprechend schmale Streifen geschnittene Packstoffbahnen verarbeitet werden. Das Gleiche gilt auch für Maschinen zur Herstellung von sogenannten Dreirandsiegelbeuteln, wobei eine entsprechend breite Packstoffbahn um zwei relativ eng benachbarte Rohre gelegt und die Längsnaht zwischen den Rohren an den sich dort befindlichen Bahnlängsrändern und der Bahn angelegt wird.

### Kurze Beschreibung der Zeichnungen

Obgleich sich an einer Schlauchbeutelmaschine für die Durchführung des erfindungsgemäßen Verfahrens praktisch nichts ändert bzw. an dieser keine wesentlichen Änderungen vorzunehmen sind, ist zum besseren Verständis und zur Erläuterung des erfindungsgemäßen Verfahrens stark schematisiert eine Schlauchbeutelverpackungsmaschine mit ihrem notwendigen Zubehör dargestellt.
- Fig.1: zeigt in Seitenansicht und im Schnitt eine Schlauchbeutel-Verpackungsmaschine mit ihrem Zubehör zur Zuleitung der Betriebsmittel und des Füllgutes;
- Fig.2-4: zeigen Querschnitte durch unterschiedliche Formrohranordnungen mit den jeweils gebildeten Packstoffschläuchen und
- Fig.5: schematisch in Seitenansicht und in Bezug auf Fig.1 vergrößert das gleichzeitig auch als Füllrohr dienende Formrohr mit seiner Formschulter.

### Beschreibung der bevorzugten Ausführungsformen

Wie aus Fig.1 ersichtlich, besteht die hier als einbahnige Maschine dargestellte Schlauchbeutelverpackungsmaschine nach wie vor aus einem Halter für eine Packstoffbahnvorratsrolle 1, aus einer von der Packstoffbahn PB zu passierenden Sterilisationsstation 2, aus einer Form- und Füllstation 4 mit einem mit Formschulter 4" ausgestatteten Formrohr 4', aus einem Füllgut-Doseur 5 und aus einem den Sterilraum 6 umschließenden Sterilgehäuse 6'. Des weiteren sind bezeichnet mit 7 ein mit Filtern 7' und Gebläse 7" bestückter Sterillufterzeuger, mit 8 Längssiegelbacken, mit 9 unterhalb der Schlauchausmündung 10 am Sterilgehäuse 6' angeordnete Quersiegelbacken und mit 11 eine Spezialdüse zum Eindüsen des Dampf-Sterilisationsmittelgemisches in den Sterilraum 6. Diese Düse 11 ist mit Zuleitungen 24 und 25 versehen, durch die das Sterilisationsmittel und Dampf zugeführt und in der Düse 11 gemischt werden.

Da erfindungsgemäß nach der Dampfsterilisation des Doseurs 5 dieser bis zum Beginn der Füllgutzufuhr im Dauerbetrieb zwecks Keimfreihaltung unter Sterilluft gehalten wird, ist der Doseur 5 via einem Vierwegeventil 12 mit einem Sterilluftanschluß 23 verbunden, wobei über das Ventil 12 je nach Stellung auch Dampf durch die Leitung 20 und das Füllgut durch die Leitung 22 in den mit Ein-und Aulaßventilen 13,13' versehenen Doseur 5 gelangen.

Bei diesem Doseur 5 und den dargestellten Ventilen 12 und 13,13' handelt es sich um bekannte Elemente, so daß diese keiner besonderen Beschreibung bedürfen.
Die ebenfalls bekannten Quersiegelbacken 9 sind, wie üblich, mit Querschneidmessern 9' versehen, mit denen im Dauer- bzw. Normalbetrieb, also nach der hier allein interessierenden Vorsterilisation, die gefüllten und verschlossenen Beutel vom Folgestrang abgeschnitten werden. In Fig.5 schematisch mit angedeutet ist eine gegf. über den Quersiegelbacken 9 anzuordnende weitere Schneideinrichtung 28, mit der, entsprechend gesteuert, das über einer gegf. vorhandenen Quersiegelnaht 30 befindliche und unterhalb des Formrohrendes befindliche Ende 29 des Schlauches 3 zwecks dessen Öffnung abgeschnitten werden kann.

Um weitestgehend sicherzustellen, daß im Rahmen der erfindungsgemäßen Vorsterilisationsverfahrens zwischen dem Packstoffschlauch 3 und dem Form/Füllrohr 4' ein ausreichend großer Ringspalt S vorliegt, wird der aus der Packstoffbahn PB gebildete Schlauch 3 in Bezug auf den Außendurchmesser des Formrohres 4' mit geringem Übermaß gebildet. Dies geschieht einfach durch eine entsprechend unterschiedliche Bemessung und Formgebung der Formschulter 4" zum geringfügig durchmesserkleineren Formrohr 4', wie dies in Fig.5 veranschaulicht ist. Der sich zwischen Schlauch und Formrohr 4' bildende Ringspalt S ist, da der Schlauch 3 zwischen Formschulter und Längssiegelbacken 8 noch offen ist, von daher für das eingedüste Dampf-Sterilisationsmittelgemisch bei 15 zugänglich, das einfach unten erfindungsgemäß durch den offengehaltenen bzw. geöffneten Schlauch 3 nach außen abströmen kann.
Für die Reinigungs- und Sterilisationsphase des Doseurs 5 ist vorteilhaft ein dort das Rohrende und das offene Schlauchende erfassender Sammler 14 mit einerseits Anschluß 16 für die Reinigungsphase (CIP) und Anschluß 17 für die Dampfsterilisationsphase vorgesehen. Nach Abschluß der Reinigung und der Dampfsterilisation des Doseurs 5 wird dieser Sammler 14 einfach abgenommen.

Eine Erläuterung der ganzen Maschinensteurung für die erfindungsgemäße Vorsterilisation und auch den sich daran anschließenden Normalbetrieb, bei dem das Ganze nur noch unter leichtem Überdruck der permanent vom Sterillufterzeuger 7 zugeführten Sterilluft steht, die einen Keimzutritt am Packstoffbahnzutritt 10' und an der Schlauchausmündung 10 unterbindet, erscheint entbehrlich, da sich diese sinngemäß aus den erfindungsgemäßen Verfahrensschritten ergibt.

In den Fig.2 bis 4 sind der Vollständigkeit halber Schnitte durch unterschiedliche Formrohranordnungen an Schlauchbeutelmaschinen dargestellt.
Bei Fig.2 handelt es sich um eine Maschine mit nur einem Formrohr 4', an dem aus einer entsprechend breiten Packstoffbahn ein Schlauch 3 ausgebildet wird, und beim Beispiel nach Fig.3 werden an parallel zugeordneten Formrohren 4' sogenannte Dreirandsiegelbeutel erzeugt, wobei sich an beiden Rohren 4' zwei zunächst in Längsrichtung zusammenhängende Schläuche 3 aus einer entsprechend breiten Packstoffbahn ergeben. Diese beiden Schläuche 3 können dann vor ihrer Vereinzelung zu Einzelbeuteln in Längsrichtung voneinander getrennt werden.
Beim Ausführungsbeispiel nach Fig.4 sind an der betreffenden Maschine entsprechend beabstandet (der dargestellte Abstand A ist tatsächlich größer) bspw. drei Formrohre 4' vorhanden, an denen drei separate Schläuche 4' entstehen, wobei die auf die Formrohre 4' zulaufende Packstoffbahn mit zwei Längsschnitten vorher in drei entsprechend breite Bahnstreifen in bekannter Weise geteilt wird, aus denen dann wie bei Fig.2 entsprechende Einzelbeutel entstehen. Alle von den Längssiegelbacken 8 erzeugten Längssiegelnähte sind bei den Ausführungsbeispielen nach den Fig.2 bis 4 mit 3' bezeichnet.

Unabhängig davon, welche Art von Beuteln mit der jeweiliegn Maschine unter aseptischen Bedingungen hergestellt wird, wird das dafür notwendige, erfindungsgemäße Vorsterilisationsverfahren, orientiert an Fig.1, wie folgt durchgeführt:

Zunächst erfolgt die sogenannte CIP-Reinigung des Doseurs 5 bei entsprechender Stellung des Ventils 12 mittels einer durch die Leitung 22 zugeleiteten Reinigungsflüssigkeit und dann die Sterilisation (mittels Sattdampf von ca. 120°C) des Doseurs 5 bei entsprechenden Stellung des Ventils 12, wobei der Dampf durch die Leitung 20 zugeführt wird, das Ventil 13 und den Doseur 5 und das Ventil 13' passiert und durch die Leitung 21 auch durch das Formrohr 4' strömt und auch die Leitung 22' abgeleitet wird.

Nach Beendigung dieser Phase und Entfernung des Sammlers 14 wird das Ventil 12 umgeschaltet, um Sterilluft durch die Leitung 23 zuzuführen, womit der Doseur 5 und sämtliche mit betroffenen Ventile und Leitungen unter Sterilluft stehen und Keimzutritt von außen unterbunden ist. Außerdem hat die Zufuhr von Sterilluft unmittelbar im Anschluß an die Reinigungs- und Sterilisationsphase des Doseurs 5 den Vorteil, daß damit das durch die Bedampfung mehr oder weniger heiß gewordene Formrohr 4' mit Rücksicht an die danach anzuformende Packstoffbahn schneller abgekühlt wird.
Auch die Sterilluftzufuhr zum Sterilraum 6 vom Sterillufterzeuger 7 erfolgt spätestens schon am Ende dieser Phase, d.h., diese Sterilluftzufuhr bleibt während der folgenden Schritte aufrechterhalten.

Nunmehr erfolgt von Hand das Einziehen der Packstoffbahn PB von der Vorratsrolle 1 durch den für das Einziehen der Bahn teilweise notwendigerweise durch geöffnete Zugriffsöffnungen 27 offen zu haltenden Sterilraum 6 unter Ausbildung der Schlauchform bzw. Anlegung der Packstoffbahn an des Formrohr 4' bis unter die Formstation, d.h., bis zum unteren Ende des Formrohres 4'. Nunmehr werden die Zugriffsöffnungen 27 (nur gestrichelt in Fig.1 angedeutet) am Sterilgehäuse 6' geschlossen, das damit unter leichten Sterilluftüberdruck gerät. In den insoweit geschlossenen, bei der Schlauchausmündung 10 und eines Packstoffbahnzutrittes 10' aber geringfügig offen bleibenden Sterilraum 6 werden nun der Mischdüse 11 Sterilisationsmittel und Dampf durch die Leitungen 24,25 zugeführt und als Gemisch in den Sterilraum 6 eingedüst, wobei dieses Gemisch bei 15 auch in den Ringspalt S zwischen Schlauch 3 und Formrohr 4' einströmt und aus dem Spalt S unten des unten offenen Schlauches abströmen kann.
Nach Beendigung der Sterilmittel-Dampfgemisch-Sterilisation wird zur Trocknung die vom Sterillufterzeuger 7 und durch die Leitung 23 gelieferte Sterilluft vorteilhaft mit erhöhter Temperatur eingeleitet, wofür im Sterillufterzeuger 7 ein mit 26 bezeichnetes Heizelement angeordnet ist. Nach Abschluß der Trocknung wird die Sterilluftzufuhr zum Doseur 5 über das Ventil 12 abgeschaltet, wobei aber andere vom Sterillufterzeuger 7 gelieferte Sterilluftteil bei wieder abgesenkter Temperatur zum Sterilraum 6 von 7 aus aufrechterhalten bleibt. Mit der Umschaltung des Ventils 12 wird gleichzeitig die Füllgutzufuhr zum Doseur 5 geöffnet, und der aseptische Normalbetrieb beginnt, bei dem in Folge das durch Quersiegelung gebildete und um Beutellänge jeweils abgezogene Schlauchende durch den Doseur 5 via Leitung 21 gefüllt wird.

## Patentansprüche

1. Verfahren zum Vorsterilisieren einer Schlauchbeutelverpackungsmaschine, mit der im Dauerbetrieb aus einer im Takt von einer Vorratsrolle (1) geförderten, ein eine Sterilisationseinrichtung (2) passierende Packstoffbahn (PB) mindestens ein Schlauchstrang (3) gebildet, dieser unterhalb einer Form- und Füllstation (4) querversiegelt, aus einem Füllgut-Doseur (5) durch das Form- und Füllrohr (4') der Form und Füllstation (4) gefüllt, um eine Packungslänge abgezogen und erneut querversiegelt und gefüllt wird, wobei die Förderung der Packstoffbahn (PB) hinter der Vorratsrolle (1) innerhalb eines unter Überdruck von Sterilluft stehenden, vorsterilisierten, mit Packstoffbahnzutritt(10'), Schlauchausmündung (10) und verschließbaren Zugriffsöffnungen (27) versehenenen, zur Sterilisationseinrichtung (2) gehörenden Sterilraumes (6) erfolgt **dadurch gekennzeichnet, daß** die Vorsterilisation mit folgenden Schritten durchgeführt wird:
1.1 Sterilisation des Füllgut-Doseurs (5) mittels Sattdampf;
1.2 nach Beendigung der Dampfzufuhr Zufuhr von Sterilluft zum Doseur (5) und in den Sterilraum (6) und Aufrechterhaltung der Sterilluftzufuhr während der folgenden Schritte;
1.3 Einziehen der Packstoffbahn (PB) von der Vorratsrolle (1) durch den bei geöffneten Zugriffsöffnungen (27) offen gehaltenen Sterilraum (6) unter Schlauchausbildung bis unter die Formstation (4);
1.4 Schließen lediglich der Zugriffsöffnungen (27) des Sterilraumes (6) und Zufuhr von Sterilmittel-Dampfgemisch in den Sterilraum bei unten offengehaltenem oder geöffnetem Packstoffschlauch (3);
1.5 nach Beendigung der Sterilmittel-Dampfgemisch-Sterilisation werden mit dem aufrechterhaltenem sterilluftstrom der Sterilraum (6) und alle darin befindlichen Elemente getrocknet;
1.6 nach Abschluß der Trocknung wird die Sterilluftzufuhr zum Doseur (5) abgeschaltet aber zum Sterilraum (6) aufrechterhalten und
1.7 in Folge wird das durch Quersiegelung gebildete und um Beutellänge jeweils abgezogene Schlauchende durch den Doseur (5) gefüllt.

2. Verfahren nach Anspruch 1,
**dadurch gekennzeichnet,**
**daß** für die Trocknungsphase (1.5) die Sterilluft mit erhöhter Temperatur in den Sterilraum (6) eingeblasen wird.

3. Verfahren nach Anspruch 1 oder 2,
**dadurch gekennzeichnet,**
**daß** die Öffnung des Schlauches (3) nach der Herstellung mehrerer Leerbeutel am Strang kurz über der zuletzt angelegten Quersiegelnaht bewirkt wird.

4. Verfahren nach einem der Ansprüche 1 bis 3,
**dadurch gekennzeichnet,**
**daß** der aus der Packstoffbahn (PB) gebildete Schlauch (3) in bezug auf den Außendurchmesser des Form-und Füllrohres (4') mit geringem Übermaß gebildet wird.

5. Verfahren nach einem der Ansprüche 1 bis 4,
**dadurch gekennzeichnet,**
**daß** während der Reinigungs- und Sterilisationsphase des Doseurs (5) die durch mit Verunreinigungen versetzte Reinigungsflüssigkeit und das Sterilisationsdampfkondensat am Ende des Formrohres (4') durch einen für diese Phasen am Formrohr (4') angesetzten Sammler (14) in Folge separat abgeführt werden.

## Claims

1. A method for pre-sterilizing a bag forming, filling and sealing machine, with which at least one tube strand (3) is produced from a continuous strip of packaging material (PB) that is advanced by measured cycles from a feeder roll (1) and passes through a sterilization installation (2), this tube strand then being sealed transversely below a forming and filling station (4), filled with fill material from a fill material metering device (5) through the forming and filling pipe (4') of the bag forming, filling and sealing machine (4), drawn out by the length of one package, and sealed transversely and filled again, wherein the advance of the packaging material strip (PB) takes place behind the supply roll (1) inside a previously sterilized sterile space (6) that belongs to the sterilization installation (2), is under an overpressure of sterile air and that is fitted with a packaging material strip infeed (10'), tube outfeed (10) and closable access apertures (27),
**characterised in that**
the pre-sterilization is performed in the following steps:
1.1 sterilization of the fill material dosimeter (5) using saturated steam;
1.2 filling the dosimeter (5) and the sterile space (6) with sterile air after the steam treatment has been completed, and continuing the flow of sterile air during the following steps;
1.3 Drawing the packaging material strip (BP) from the supply roll (1) through the sterile space (6) that is kept open when the access apertures (27) are open to a point underneath the forming station, forming a tube;
1.4 closing only the access apertures (27) of the sterile space and introducing a sterile media - steam mixture into the sterile space with the underside of the packaging material tube (3) being open or held open;
1.5 upon completion of the sterile media - steam mixture sterilization, the sterile space (6) and all the elements located therein are dried by the continued sterile airflow;
1.6 upon completion of the drying, the flow of sterile air to the dosimeter (5) is stopped but that to the sterile space (6) is continued and
1.7 subsequently the tube end, which is formed by transverse sealing and drawn out by one bag length in each case, is filled from the dosimeter (5).

2. The method according to claim 1,
**characterised in that**
the sterile air for the drying phase (1.5) is blown into the sterile space (6) at a raised temperature.

3. The method according to claim 1 or 2,
**characterised in that**
the opening of the tube (3) is effected after several empty bags have been produced on the strand just above the last transverse sealing seam produced.

4. The method according to any of claims 1 to 3,
**characterised in that**
the tube (3) formed from packaging material strip (PB) is formed with a slightly larger diameter than the outer diameter of the forming and filling pipe (4').

5. The method according to any of claims 1 to 4,
**characterised in that**
during the cleaning and sterilization phase of the dosimeter (5), the cleaning liquid and the sterilization steam condensate carrying the contaminants are subsequently evacuated separately at the end of the forming pipe (4') via a collector (14) that is attached to the forming pipe (4') for these phases.

## Revendications

1. Procédé de préstérilisation d'une machine d'emballage à sachets tubulaires, à l'aide de laquelle au moins une barre tubulaire (3) est constituée à partir d'une bande de matériau d'emballage (PB) convoyée en fonctionnement continu par impulsion depuis un rouleau de réserve (1) et traversant un dispositif de stérilisation (2), cette barre est scellée transversalement sous une station de formage et de remplissage (4), remplie à partir d'un doseur de produit de remplissage (5) par le tuyau de formage et de remplissage (4') de la station de remplissage et de remplissage (4), tirée d'une longueur d'emballage et de nouveau scellée transversalement et remplie, le convoyage de la bande de matériau d'emballage (PB) ayant lieu derrière le rouleau de réserve (1) à l'intérieur d'une chambre stérile (6) se trouvant sous surpression d'air stérile, préstérilisée, pourvue d'un accès de bande de matériau d'emballage (10'), d'une embouchure de tube (10) et d'ouvertures d'accès pouvant se fermer (27) et faisant partie du dispositif de stérilisation (2),
**caractérisé en ce que** la préstérilisation est réalisée par les étapes suivantes :
1.1 stérilisation du doseur de produit de remplissage (5) au moyen de vapeur saturée ;
1.2 une fois l'alimentation en vapeur terminée, acheminement d'air stérile vers le doseur (5) et dans la chambre stérile (6) et maintien de l'alimentation en air stérile pendant les étapes suivantes ;
1.3 introduction de la bande de matériau d'emballage (PB) provenant du rouleau de réserve (1) à travers la chambre stérile (6) maintenue ouverte , les ouvertures d'accès (27) étant ouvertes, en constituant le tube, jusque sous la station de formage (4) ;
1.4 fermeture simplement des ouvertures d'accès (27) de la chambre stérile (6) et acheminement dans la chambre stérile d'un mélange produit stérile-vapeur, le tube en matériau d'emballage (3) étant maintenu ouvert ou étant ouvert ;
1.5 une fois la stérilisation au mélange produit stérile-vapeur terminée, on sèche au moyen du courant d'air stérile maintenu la chambre stérile (6) et tous les éléments qui s'y trouvent ;
1.6 une fois le séchage fini, l'acheminement d'air stérile vers le doseur (5) est désactivé mais maintenu vers la chambre stérile (6) et
1.7 suite à cela, l'extrémité de tube constituée par scellement transversal et tirée respectivement d 'une longueur de sachet est remplie par le doseur (5).

2. Procédé selon la revendication 1,
**caractérisé en ce que**,
pour la phase de séchage (1.5), l'air stérile est soufflé à une température accrue dans la chambre stérile (1).

3. Procédé selon la revendication 1 ou 2,
**caractérisé en ce que**
l'ouverture du tube (3) est réalisée après fabrication de plusieurs sachets vides sur la barre juste au dessus de la dernière suture de scellement transversal apposée.

4. Procédé selon l'une quelconque des revendications 1 à 3,
**caractérisé en ce que**
le tube (3) formé dans la bande de matériau d'emballage (PB) est constitué avec un léger surdimensionnement par rapport au diamètre extérieur du tuyau de formage et de remplissage (4').

5. Procédé selon l'une quelconque des revendications 1 à 4,
**caractérisé en ce que**,
pendant la phase de nettoyage et de stérilisation du doseur (5), le liquide nettoyant chargé d'impuretés et le condensé de vapeur de stérilisation sont évacués ensuite séparément à l'extrémité du tube de formage (4 ') par un collecteur (14) placé pour ces phases sur le tuyau de formage (4').
